# FASCICULE DE BREVET EUROPEEN

(11) **EP 0 575 534 B1**
(45) Date de publication et mention de la délivrance du brevet: **11.01.1995**
(21) Numéro de dépôt: 92908989.4
(22) Date de dépôt: 13.03.1992
(51) Int. Cl.: E03C 1/06, A61H 9/00

(54) **SYSTEME DE DOUCHE DE MASSAGE**
MASSAGEDUSCHSYSTEM
MASSAGE SHOWER SYSTEM

(30) Priorité: 20.03.1991 FR 9103380
(43) Date de publication de la demande: 29.12.1993
(73) Titulaire: BELILTY, André, F-78990 Elancourt (FR); DECUP, Robert, F-92800 Puteaux (FR); ANTOINE, Robert Julien Augustin, F-58640 Varennes Vauzelles (FR)
(72) Inventeur: ANTOINE, Robert, F-58640 Varennes-Vauzelles (FR)
(74) Mandataire: Wagret, Frédéric
(86) Numéro de dépôt international: FR9200233
(87) Numéro de publication internationale: WO9216697

(56) Documents cités:
- EP-A- 0 313 525
- EP-A- 0 336 845
- DE-A- 3 633 449
- FR-A- 1 028 528

## Description

La présente invention concerne un système de douche de massage.

La présente invention concerne également une cabine de douche de massage équipée d'un système de douche de massage conforme à l'invention.

On connaît des systèmes de douche de massage comportant des injecteurs pour diriger des jets d'eau ou d'air et d'eau sous pression sensiblement radialement vers le corps d'un patient en position debout.

Ces systèmes comportent en général une ou plusieurs rampes verticales fixes portant chacune un certain nombre d'injecteurs fixes, et des mécanismes de commande de ces jets pour les alimenter les uns après les autres du bas vers le haut et/ou selon un certain rythme.

On connaît également un système comportant une brosse mobile verticalement le long du corps du patient, associée à un jet fixe.

On connaît de même, notamment d'après le EP -A-0 313 525, un système de douche de massage comportant des injecteurs pour diriger des jets d'eau ou d'air et d'eau sous pression sensiblement radialement vers le corps d'un patient en position debout, un cadre supportant les injecteurs et animé d'un mouvement vertical par rapport au patient, et des moyens d'actionnement pour communiquer au cadre un mouvement vertical de va-et-vient par rapport au patient.

Le cadre est animé d'un mouvement à vitesse cosntante entre deux niveaux inférieur et supérieur espacés en direction verticale.

Ces systèmes ont tous des actions forcément limitées à des régions physiologiques successives du corps d'un patient, et présentent, pour les hommes de l'art que sont les masseurs et les kinésithérapeutes, l'inconvénient de littéralement "hacher" et "découper" en tranches successives tout le corps dudit patient.

En aucune façon, ces moyens et ces systèmes ne reproduisent les gestes progressifs, accélérés, continus et onctueux des hommes de l'art, et encore bien moins les actions et pressions graduelles et croissantes des mains et doigts d'un masseur, toujours dirigées dans le sens remontant des chevilles vers le coeur.

Pour les mêmes raisons, en aucun cas ces appareils ne peuvent convenir pour effectuer et exécuter correctement un véritable drainage lymphatique.

La présente invention a pour but de remédier aux inconvénients des systèmes de douche de massage connus et de proposer un système de douche de massage par jets d'eau ou d'air et d'eau sous pression reproduisant aussi bien que possible les actions et pressions continues et progressives des gestes d'un masseur.

Suivant l'invention, le système de douche de massage du type précité est caractérisé en ce que les moyens d'actionnement comportent des moyens pour communiquer aux moyens formant cadre, entre deux niveaux inférieur et supérieur espacés l'un de l'autre en direction verticale, un mouvement ascendant dont la vitesse augmente et passe d'une valeur sensiblement minimale à une valeur sensiblement maximale lorsque les moyens formant cadre passent du niveau inférieur au niveau supérieur.

Le massage effectué par les jets d'eau ou d'air et d'eau sous pression a ainsi une vitesse progressivement croissante dans le sens remontant vers le coeur du patient, et se rapproche considérablement du geste progressif d'un masseur.

Suivant une version intéressante de l'invention, le corps d'un patient étant divisé dans le sens de la hauteur en plusieurs régions susceptibles d'être massées séparément indépendamment l'une de l'autre ou successivement l'une à la suite de l'autre, les moyens d'actionnement comportent des moyens pour communiquer aux moyens formant cadre, pour chacune de ces régions, un mouvement ascendant dont la vitesse augmente lorsque les moyens formant cadre passent de la partie inférieure à la partie supérieure de ladite région.

Le système de l'invention comporte ainsi toute la souplesse nécessaire à un homme de l'art pour adapter le fonctionnement dudit système au cas particulier de chacun de ses patients, tant sur le plan de la morphologie que sur le plan du mode de traitement requis.

Le système de douche permet aussi bien un traitement localisé d'une région du corps du patient, par exemple les jambes ou les hanches ou le dos, qu'une action sur toute la surface du corps. Il répond ainsi à tous les besoins d'utilisation des spécialistes du massage.

Suivant un mode de réalisation préféré de l'invention, le système comporte des moyens pour faire varier la pression de l'eau en même temps et dans le même sens que la vitesse des moyens formant cadre.

Les jets d'eau sous pression exercent ainsi une action de massage qui reproduit à la fois la pression croissante et la vitesse croissante du geste du masseur.

Suivant un autre aspect de l'invention, la cabine de douche conforme à l'invention est caractérisée en ce qu'elle comporte un système de douche de massage conforme à l'invention.

Suivant une version préférée de l'invention, la cabine de douche comporte des parois étanches et est adaptée à être remplie au moins partiellement d'eau, le système de douche de massage étant adapté à un mouvement des moyens formant cadre et à un fonctionnement des injecteurs dans l'eau.

D'autres particularités et avantages de l'invention apparaîtront dans la description détaillée ci-après.

Aux dessins annexés, donnés uniquement à titre non limitatif :
- la figure 1 est une vue schématique en perspective d'une cabine de douche équipée d'un système de douche de massage conforme à un mode de réalisation de l'invention ;
- la figure 2 est une vue schématique de face, partiellement en coupe, du système de douche de massage de la figure 1 ;
- la figure 3 est une vue schématique de dessus du système de douche de massage de la figure 1 ;
- la figure 4 est une vue très agrandie en élévation du tambour d'enroulement du câble du système de douche de la figure 1 ;
- la figure 5 représente une courbe de variation de la vitesse du mouvement vertical du cadre du système de douche de la figure 1 ;
- la figure 6 représente un schéma des liaisons permettant la commande du mouvement du cadre du système de douche de la figure 1 ;
- la figure 7 est une vue réduite semblable à la figure 3 d'un autre mode de réalisation du système de douche conforme à l'invention ;
- la figure 8 est une vue semblable à la figure 7 d'un autre mode de réalisation du système de douche conforme à l'invention.

Dans la réalisation de la figure 1, la cabine de douche de massage 1 comporte des parois 2, 3, 4, 5, étanches et est adaptée à être remplie au moins partiellement d'eau.

La cabine de douche 1 est équipée d'un système de douche de massage 6 comportant des injecteurs 7 pour diriger des jets d'eau ou d'air et d'eau sous pression sensiblement radialement vers le corps d'un patient en position debout au centre de la cabine 1, sur le fonds 8 de celle-ci.

Suivant l'invention, ce système de douche de massage 1 comporte un cadre 9 supportant les injecteurs 7 et mobile verticalement selon un mouvement relatif par rapport au patient, et des moyens d'actionnement 10 pour communiquer au cadre 9 un mouvement vertical relatif par rapport au patient.

Dans la réalisation représentée, le cadre 9 est mobile par rapport aux parois 2, 3, 4, 5, et au fond 8 de la cabine de douche 1, mais il serait possible de réaliser un fond 8 mobile par rapport aux parois 2 à 5 de la cabine et au cadre 9, ou tout autre système équivalent.

Comme représenté en détail aux figures 2 et 3, le cadre 9 est d'un seul tenant et a une forme générale ovale ; cet ovale comporte dans une zone de plus grand rayon une partie médiane 11 rentrée vers l'intérieur et légèrement concave correspondant au dos du patient.

Le cadre 9 est un cadre tubulaire et porte les injecteurs 7 qui sont orientés sensiblement radialement. Les injecteurs 7 sont fixés de façon réglable et orientable d'une manière quelconque sur le cadre 9. Leur nombre est quelconque et variable, adapté au cas du patient à soigner.

Les injecteurs 7 sont des injecteurs d'un type connu quelconque capables de diriger vers le patient un jet d'eau sous pression de forme quelconque, par exemple un jet cylindrique ou un jet aplati en pinceau, l'eau sous pression arrivant au cadre 9 par les conduites fixes 12 reliées au cadre 9 par les flexibles 13 dont la longueur est adaptée à l'amplitude du déplacement du cadre 9.

Les injecteurs 7 peuvent également être du type adapté à diriger des jets d'eau et d'air sous pression, en particulier d'air chaud. Les injecteurs 7 sont alors généralement reliés d'une manière connue quelconque, par exemple par un flexible reliant chaque injecteur à un second cadre tubulaire (non représentés), à une source d'air sous pression (non représentée).

Dans l'exemple représenté, le cadre 9 est relié par deux bras 14 à un chariot 15 mobile le long d'un poteau vertical 16. Le poteau 16 a une section droite en forme de T, et le chariot 15 comporte des galets 17 placés de part et d'autre de la barre supérieure 16a du T pour rouler le long de celle-ci et guider le chariot 15.

Le chariot 15 porte un doigt en saillie 18 qui est adapté à venir en prise, lorsque le chariot 15 se déplace le long du poteau 16, avec le levier basculant 19 de plusieurs contacteurs pneumatiques et/ou hydrauliques 20 placés de façon réglable sur un support 21 parallèle au poteau 16. On verra plus loin la fonction de ces contacteurs 20.

Le chariot 15 se déplace le long du poteau 16 sous l'action des moyens d'actionnement 10 constitués par un câble 22 qui s'enroule sur un tambour 23 entraîné par un moteur 24.

Un mât 25 situé à l'intérieur du cadre 9 porte deux boucliers 26, 27, déplaçables le long du mât et destinés à protéger de la force des jets les parties sensibles du corps d'un patient au niveau de la poitrine et du bas-ventre. Le mât 25 porte également une barre d'appui et de maintien 28 sur laquelle sont fixées deux poignées 29 et 30 que le patient doit tenir en permanence et dont on verra plus loin la fonction.

On sait que, dans l'art du massage, le corps d'un patient est traditionnellement divisé dans le sens de la hauteur en plusieurs régions susceptibles d'être massées séparément indépendamment l'une de l'autre ou successivement l'une à la suite de l'autre. Ces régions comprennent successivement les jambes, depuis les chevilles ou même les pieds jusqu'aux genoux, puis les cuisses, depuis le bas jusqu'au haut de celles-ci, les hanches, depuis le haut des suisses jusqu'à la taille, enfin le dos, depuis la taille jusqu'aux épaules.

On sait également que les masseurs, notamment pour le drainage lymphatique, commencent d'abord par les chevilles si ce n'est par les pieds de leurs patients. Ils poursuivent ensuite leur manipulations plus ou moins appuyées, en remontant tout au long des mollets vers les genoux, puis des genoux tout au long des cuisses vers le bassin et enfin, du bassin jusqu'à la région du coeur dans la poitrine.

Lors de ces manipulations, les masseurs ont des gestes amples, continus, qui s'accélèrent en remontant vers le coeur, et exercent sur les tissus une pression qui augmente en remontant vers le coeur. Ces principes sont valables aussi bien pour une action localisée sur l'une des régions précitées que pour un massage sur tout le corps.

Pour reproduire ces caractéristiques de base des gestes des masseurs, les moyens 10 d'actionnement du cadre sont adaptés à communiquer au cadre 9, pour chacune des régions du corps d'un patient, un mouvement ascendant dont la vitesse augmente lorsque les jets d'eau ou d'air et d'eau passent de la partie inférieure à la partie supérieure de ladite région. Naturellement, cette vitesse revient à sa valeur minimale en abordant la région du corps située immédiatement au-dessus de la précédente. En parallèle, le système 6 de douche de massage comporte également des moyens que l'on détaillera ci-dessous pour faire varier la pression de l'eau en même temps et dans le même sens que la vitesse du cadre 9.

Ainsi, et comme représenté en détail à la figure 4, le tambour 23 comporte sur sa surface périphérique une gorge hélicoïdale 31 dont le rayon est variable et augmente pour augmenter la vitesse des jets d'eau ou d'air et d'eau entre la partie inférieure et la partie supérieure de chaque région du corps d'un patient, et revient très rapidement à sa valeur minimale en abordant la région située immédiatement au-dessus de la précédente.

A cet effet, le tambour 23 comporte à partir de son extrémité longitudinale 32 à laquelle est fixée une extrémité 33 du câble 22, une première zone 34 dont le rayon augmente à partir d'une valeur minimale R₀ à une valeur R₁, cette zone 34 correspondant à la région des jambes allant des chevilles aux genoux, une seconde zone 35 dont le rayon augmente à partir de ladite valeur minimale R₀ et qui correspond à la région des cuisses allant des genoux au haut des cuisses, une troisième zone 36 dont le rayon est constant à sa valeur minimale R₀ et qui correspond à la région des hanches allant du haut des cuisses à la taille, et une quatrième zone 37 dont le rayon augmente à partir de ladite valeur minimale R₀ et qui correspond à la région du dos entre la taille et les épaules.

Ainsi, et comme représenté par la courbe C1 en traits pleins à la figure 5, dès que le moteur 24 tourne à vitesse constante, le cadre 9 s'élève le long du poteau 26 ; sa vitesse augmente d'une valeur V₀, qui correspond au rayon minimal R₀, jusqu'à une valeur V₁ qui correspond au rayon maximal R₁, redescend très rapidement à V₀, remonte jusqu'à une valeur V₂ plus faible que V₁, reste à la valeur V₀ pour la région des hanches, puis augmente de nouveau de V₀ à V₁ pour la région du dos.

Pendant le même temps, la pression de l'eau, ou de l'air et de l'eau, passe d'une valeur P₀, qui est par exemple sensiblement nulle, à une valeur P₁ sensiblement maximale, redescend rapidement à P₀, remonte jusqu'à une valeur P₂ plus faible que P₁, reste à la valeur P₂ pour la région des hanches, revient à P₀ puis augmente de P₀ à P₁ pour la région du dos, en parfaite synchronisation avec la vitesse, comme indiqué par la courbe C2 en tirets à la figure 5.

Comme indiqué à la figure, le trajet total des chevilles aux épaules peut durer par exemple 4 secondes environ, le cadre passant au bout de 1,3 seconde environ au niveau des genoux, au bout de 2 secondes environ au niveau du haut des cuisses, et au bout de 2,6 secondes environ au niveau de la taille. Le trajet de retour est rapide et est effectué par exemple en 1,5 ou 2 secondes.

Le mouvement du chariot 15 est réglé et adapté à la taille du patient au moyen des contacteurs 20. Le contacteur 20a est réglé au pied du support 21 de façon que son levier 19a bascule vers le bas sous l'action du doigt 18 lorsque les jets d'eau sous pression sont au niveau des pieds ou des chevilles du patient, le chariot 15 étant dans sa position basse extrême. Le contacteur 20c est placé au sommet du support 21 de façon que son levier 19c bascule vers le haut sous l'action du doigt 18 lorsque les jets d'eau sous pression sont au niveau des épaules du patient, le chariot 15 étant dans sa position haute extrême. D'autres contacteurs tels que 20b peuvent être placés dans une position intermédiaire que l'on va préciser ci-dessous. Il est également possible de faire monter un patient de petite taille sur un tabouret de hauteur réglable.

Pour améliorer encore la souplesse et la sécurité de fonctionnement du système 6, la poignée 29 sur la barre d'appui et de maintien 28 doit être serrée par le patient pour que le système 6 fonctionne : si le patient la lâche, le système s'arrête. Au contraire, la poignée 30 est une poignée de réglage à la disposition du patient, qui peut régler en la serrant plus ou moins un paramètre tel que la vitesse de rotation du moteur 24 et/ou la pression maximale de l'eau des jets. De même un embrayage de sécurité schématisé en 24a à la figure 4 est intercalé entre le moteur 24 et le tambour 23.

Enfin, comme schématisé à la figure 6, le système 6 comporte un organe de commande 39 associé à un pupitre de commande et de signalisation 40 à la disposition de l'opérateur.

L'organe de commande 39 est ainsi relié au pupitre 40, aux contacteurs 20a, 20b, 20c, aux poignées 29, 30, à la vanne 38 de réglage de la pression d'eau, au moteur 24 et à une source d'énergie 41 qui est de préférence une source d'air comprimé, mais qui pourrait également être une source de liquide hydraulique sous pression ou une source de courant électrique basse tension.

Dans la réalisation de la figure 7, le cadre 42 est constitué par deux secteurs individuels 42a, 42b indépendants l'un de l'autre et actionnés chacun par des moyens d'actionnement respectifs individuels 43a, 43b indépendants l'un de l'autre, qui sont dans cet exemple des vérins télescopiques, de préférence pneumatiques ou hydrauliques.

Dans la réalisation de la figure 8, le cadre 44 est constitué par au moins deux parties arquées 44a, 44b articulées l'une à l'autre pour s'adapter à la morphologie d'un patient. Ces partie articulées 44a, 44b sont fixées au chariot 15 par des bras 45a, 45b articulés respectivement sur le chariot 15 et sur le bras 44a, 44b correspondant, ces bras étant bloqués par des moyens de blocage quelconques non représentés.

On va maintenant décrire le mode de fonctionnement de la cabine et du système de douche de massage conformes à l'invention.

La cabine peut être plus ou moins remplie d'eau à volonté, le niveau de la surface de l'eau arrivant au maximum au niveau des épaules du patient, de façon à ajouter l'effet de la pression hydrostatique sur les extrémités inférieures à l'effet de massage du système de l'invention.

Les moyens du système de douche de massage 6 que l'on vient de décrire sont évidemment adaptés à un mouvement du cadre 9 et du chariot 15 et à un fonctionnement des injecteurs 7 dans l'eau.

Le cadre 9 est au départ dans sa position basse. Lorsque le patient appuie sur les deux poignées 29 et 30, le moteur 24 est alimenté et fait tourner le tambour 23 sur lequel s'enroule le câble 22. Le circuit d'eau alimentant les injecteurs est ouvert, et les injecteurs dirigent vers le patient des jets d'eau ou d'air et d'eau sous pression qui se déplacent selon un mouvement ascendant dont la vitesse varie selon le diagramme de la figure 5. La pression de l'eau peut également varier en même temps et dans le même sens que la vitesse.

Les jets d'eau sous pression exercent donc sur le corps du patient un effet comparable à celui des gestes d'un masseur.

Lorsque le chariot est au niveau des épaules du patient, le levier 19c du contacteur 20c bascule sous l'action du doigt 18, ce qui a pour effet de commander une inversion du sens de rotation du moteur 24. Le tambour 23 déroule alors le câble 22 pour faire redescendre le cadre 9 jusqu'à sa position basse, de préférence à une vitesse plus grande que la vitesse de montée ; la pression de l'eau alimentant les injecteurs est également de préférence fortement baissée ou même parfois, entièrement annulée pendant le mouvement de descente du cadre 9.

Lorsque le chariot 9 arrive à sa position basse, le doigt 18 fait basculer le levier 19a du contacteur 20a, ce qui a pour effet de commander une nouvelle inversion du sens de rotation du moteur 24, et le système 6 recommence un nouveau cycle.

L'opérateur peut également choisir de faire agir le système uniquement sur une région du corps du patient par exemple la région des hanches. Il suffit de placer les deux contacteurs 20a et 20c respectivement au niveau du haut des cuisses et au niveau de la taille du patient.

On comprendra que l'on peut, également, au moyen d'un ou plusieurs contacteurs intermédiaires tels que 20b et/ou de programmateurs connus en eux-mêmes, faire varier le cycle de déplacement du cadre 9 de façon à masser selon la séquence que l'on souhaite les différentes régions du corps d'un patient.

Ce qui précède s'applique également dans le cas où la cabine n'est pas remplie d'eau, et dans le cas où le cadre 9 est remplacé par le cadre 42 à la figure 7 ou par le cadre 44 à la figure 8.

Bien entendu, l'invention n'est pas limitée aux modes de réalisation que l'on vient de décrite, et on peut apporter à ceux-ci de nombreux changements et modifications sans sortir du domaine de l'invention.

On peut ainsi utiliser, comme on l'a vu, des moyens quelconques pour commander et faire varier le mode, la vitesse et l'amplitude du déplacement du cadre.

On peut également modifier la forme et la structure du cadre, le type et le nombre des injecteurs, les moyens et organes de commande et de réglage des déplacements du cadre.

L'invention couvre également le cas où le fond 8 sur lequel se tient le patient est mobile verticalement sous l'action de moyens d'actionnement tels qu'un vérin, le cadre 9, 42, 44 étant lui-même fixe ou mobile verticalement.

## Revendications

1. Système de douche de massage (6), comportant des injecteurs (7) pour diriger des jets d'eau ou d'air et d'eau sous pression sensiblement radialement vers le corps d'un patient en position debout, des moyens formant cadre (9, 42, 44) supportant les injecteurs (7) et animés d'un mouvement vertical par rapport au patient, et des moyens d'actionnement (10, 43) pour communiquer aux moyens formant cadre (9, 42, 44) un mouvement vertical de va-et-vient par rapport au patient, caractérisé en ce que les moyens d'actionnement (10) comportent des moyens pour communiquer aux moyens formant cadre (9, 42, 44), entre deux niveaux inférieur et supérieur espacés l'un de l'autre en direction verticale, un mouvement ascendant dont la vitesse augmente et passe d'une valeur sensiblement minimale à une valeur sensiblement maximale lorsque les moyens formant cadre (9, 42, 44) passent du niveau inférieur au niveau supérieur.

2. Système de douche conforme à la revendication 1, caractérisé en ce que les deux niveaux inférieur et supérieur sont réglables en direction verticale indépendamment l'un de l'autre.

3. Système de douche conforme à l'une des revendications 1 ou 2, caractérisé en ce que les moyens d'actionnement (10), en bout de course, ramènent rapidement les moyens formant cadre (9, 42, 44) du niveau supérieur au niveau inférieur.

4. Système de douche conforme à l'une des revendications 1 à 3, le corps d'un patient étant divisé dans le sens de la hauteur en plusieurs régions susceptibles d'être massées séparément indépendamment l'une de l'autre ou successivement l'une à la suite de l'autre, caractérisé en ce que les moyens d'actionnement (10) comportent des moyens (22, 23, 24) pour communiquer aux moyens formant cadre (9, 42, 44), pour chacune de ces régions, un mouvement ascendant dont la vitesse augmente lorsque les moyens formant cadre (9, 42, 44) passent de la partie inférieure à la partie supérieure de ladite région.

5. Système de douche conforme à la revendication 4, caractérisé en ce que les moyens d'actionnement (10) comportent un tambour (23) sur lequel s'enroule un câble (22) supportant les moyens formant cadre (9, 42, 44), ledit tambour (23) comportant sur sa surface périphérique une gorge hélicoïdale (31) dont le rayon est variable et augmente pour augmenter la vitesse des moyens formant cadre (9, 42, 44) entre la partie inférieure et la partie supérieure de chaque région du corps d'un patient, et revient très rapidement à sa valeur minimale en abordant la région située immédiatement au-dessus de la précédente.

6. Système de douche conforme à la revendication 5, caractérisé en ce que le tambour (23) comporte à partir de son extrémité longitudinale (32) à laquelle est fixée une extrémité (33) du câble (22), une première zone (34) dont le rayon augmente à partir d'une valeur minimale (R₀), cette zone (34) correspondant à la région des jambes allant des chevilles aux genoux, une seconde zone (35) dont le rayon augmente à partir de ladite valeur minimale (R₀) et qui correspond à la région des cuisses allant des genoux au haut des cuisses, une troisième zone (35) dont le rayon est constant à sa valeur minimale (R₀) et qui correspond à la région des hanches allant du haut des cuisses à la taille, et une quatrième zone (37) dont le rayon augmente à partir de ladite valeur minimale (R₀) et qui correspond à la région du dos entre la taille et les épaules.

7. Système de douche conforme à l'une des revendications 1 à 6, caractérisé en ce que les moyens formant cadre (42) sont constitués par des secteurs individuels (42a, 42b) indépendants les uns des autres et actionnés chacun par des moyens d'actionnement respectifs individuels (43a, 43b) indépendants les uns des autres.

8. Système de douche conforme à l'une quelconque des revendications 1 à 7, caractérisé en ce qu'il comporte des moyens (38) pour faire varier la pression de l'eau en même temps et dans le même sens que la vitesse des moyens formant cadre (9, 42, 44).

9. Système de douche conforme à la revendication 8, caractérisé en ce que les moyens (38) réduisent, pendant les mouvements descendants des moyens formant cadre (9, 42, 44), ou lors du passage de ceux-ci d'une région du corps d'un patient à la région adjacente supérieure, la pression de l'eau ou du mélange d'air et d'eau à une valeur sensiblement nulle.

10. Système de douche conforme à l'une quelconque des revendications 1 à 9, caractérisé en ce que les injecteurs (7) sont réglables en position et en orientation.

11. Cabine de douche de massage (1), caractérisée en ce qu'elle est équipée d'un système de douche de massage (6) conforme à l'une des revendications 1 à 10.

12. Cabine de douche conforme à la revendication 11, caractérisée en ce qu'elle comporte des parois (2, 3, 4, 5) étanches et est adaptée à être remplie au moins partiellement d'eau, le système de douche de massage (6) étant adapté à un mouvement des moyens formant cadre (9, 42, 44) et à un fonctionnement des injecteurs (7) dans l'eau.

## Claims

1. Massage shower system (6), comprising injectors (7) for directing jets of water or air and water under pressure substantially radially towards the body of a patient in standing position, means forming frame (9, 42, 44) supporting the injectors (7) and animated by a vertical movement with respect to the patient, and actuation means (10, 43) for communicating to the frame-forming means (9, 42, 44) a vertical reciprocating movement with respect to the patient, characterized in that the actuation means (10) comprise means for communicating to the frame-forming means (9, 42, 44), between two lower and upper levels spaced apart from each other in the vertical direction, an ascending movement whose speed increases and passes from a substantially minimum value to a substantially maximum value when the frame-forming means (9, 42, 44) pass from the lower level to the upper level.

2. Shower system according to Claim 1, characterized in that the two lower and upper levels are adjustable in the vertical direction independently of each other.

3. Shower system according to one of Claims 1 or 2, characterized in that the actuation means (10), at the end of stroke, rapidly return the frame-forming means (9, 42, 44) from the upper level to the lower level.

4. Shower system according to one of Claims 1 to 3, the body of a patient being divided heightwise into a plurality of regions capable of being massaged separately independently of one another or successively one following the other, characterized in that the actuation means (10) comprise means (22, 23, 24) for communicating to the frame-forming means (9, 42, 44), for each of these regions, an ascending movement whose speed increases when the frame-forming means (9, 42, 44) pass from the lower part to the upper part of laid region.

5. Shower system according to Claim 4, characterized in that the actuation means (10) comprise a drum (23) on which is wound a cable (22) supporting the frame-forming means (9, 42, 44), said drum (23) comprising on its peripheral surface a helicoidal groove (31) whose radius is variable and increases in order to increase the speed of the frame-forming means (9, 42, 44) between the lower part and the upper part of each region of the body of a patient, and returns very rapidly to its minimum value on reaching the region located immediately above the preceding one.

6. Shower system according to Claim 5, characterized in that the drum (23) comprises from its longitudinal end (32) to which is fixed one end (33) of the cable (22), a first zone (34) whose radius increases from a minimum value (R₀), this zone (34) corresponding to the region of the legs going from the ankles to the knees, a second zone (35) whose radius increases from said minimum value (R₀) and which corresponds to the region of the thighs going from the knees to the top of the thighs, a third zone (35) (sic.) whose radius is constant at its minimum value (R₀) and which corresponds to the region of the hips going from the top of the thighs to the waist, and a fourth zone (37) whose radius increases from said minimum value (R₀) and which corresponds to the region of the back between the waist and the shoulders.

7. Shower system according to one of Claims 1 to 6, characterized in that the frame-forming means (42) are constituted by individual sectors (42a, 42b) independent of one another and each actuated by respective individual actuation means (43a, 43b) independent of one another.

8. Shower system according to any one of Claims 1 to 7, characterized in that it comprises means (38) for varying the pressure of the water at the same time and in the same sense as the speed of the frame-forming means (9, 42, 44).

9. Shower system according to Claim 8, characterized in that the means (38) reduce, during the descending movements of the frame-forming means (9, 42, 44), or upon passage of the latter from one region of the body of a patient to the adjacent upper region, the pressure of the water or of the mixture of air and water to a substantially zero value.

10. Shower system according to any one of Claims 1 to 9, characterized in that the injectors (7) are adjustable in position and in orientation.

11. Massage shower cubicle (1), characterized in that it is equipped with a massage shower system (6) according to one of Claims 1 to 10.

12. Shower cubicle according to Claim 11, characterized in that it comprises water-tight walls (2, 3, 4, 5) and is adapted to be filled at least partly with water, the massage shower system (6) being adapted to a movement of the frame-forming means (9, 42, 44) and to operation of the injectors (7) in the water.

## Patentansprüche

1. Massageduschsystem (6) mit Düsen (7), mittels derer Wasserstrahlen oder Wasser/Luftstrahlen unter Druck im wesentlichen radial auf den Körper eines aufrecht stehenden Patienten gerichtet werden können, Einrichtungen, die als Halterungsrahmen (9, 42, 44) für die Düsen (7) dienen und in vertikaler Richtung relativ zum Patienten beweglich sind, und Betätigungsmitteln (10, 43), mittels derer der Halterungsrahmen (9, 42, 44) in eine vertikale Hin- und Herbewegung relativ zum Patienten versetzt werden kann, dadurch gekennzeichnet, daß die Betätigungsmittel (10) Einrichtungen umfassen, mittels derer der Halterungsrahmen (9, 42, 44) derart zwischen zwei vertikal voneinander beabstandeten unteren und oberen Ebenen bewegt werden kann, daß während der Aufwärtsbewegung, wenn der Halterungsrahmen (9, 42, 44) sich von der unteren Ebene zur oberen Ebene bewegt, die Bewegungsgeschwindigkeit von einem im wesentlichen minimalen zu einem im wesentlichen maximalen Wert übergeht.

2. Duschsystem nach Anspruch 1, dadurch gekennzeichnet, daß die beiden unteren und oberen Ebenen unabhängig voneinander in vertikaler Richtung einstellbar sind.

3. Duschsystem nach einem der Ansprüche 1 oder 2, dadurch gekennzeichnet, daß die Betätigungseinrichtung (10) am Ende der Bewegung den Halterungsrahmen (9, 42, 44) im Schnellgang von der oberen Ebene zur unteren Ebene zurückführt.

4. Duschsystem nach einem der Ansprüche 1 bis 3, bei dem der Körper des Patienten in der Höhe in mehrere unabhängig voneinander oder nacheinander zu massierende Regionen unterteilt wird, dadurch gekennzeichnet, daß die Betätigungseinrichtung (10) Mittel (22, 23, 24) umfaßt, die dem Halterungsrahmen (9, 42, 44) für jede der Regionen eine Aufwärtsbewegung vermitteln, deren Geschwindigkeit während der Bewegung des Halterungsrahmens (9, 42, 44) vom unteren Bereich der betreffenden Region zum oberen Bereich ansteigt.

5. Duschsystem nach Anspruch 4, dadurch gekennzeichnet, daß die Betätigungsmittel (10) eine Trommel (23) mit einem sich darauf aufrollenden Seil (22) umfassen, an dem der Halterungsrahmen (9, 42, 44) befestigt ist, wobei die Trommel (23) auf ihrer Außenfläche eine spiralförmige Seilrille (31) mit veränderlichem Radius aufweist und der Radius zur Erhöhung der Geschwindigkeit des Halterungsrahmens (9, 42, 44) zwischen dem jeweiligen unteren und oberen Bereich der einzelnen Körperregionen eines Patienten steigt und bei Erreichen der unmittelbar oberhalb der vorherigen Region gelegenen Körperregion sehr schnell seinen Minimalwert annimmt.

6. Duschsystem nach Anspruch 5, dadurch gekennzeichnet, daß die Trommel (23) ausgehend von ihrem Längsende (32), an dem ein Ende (33) des Seils (22) befestigt ist, einen ersten, der Beinregion von den Knöcheln bis zu den Knien entsprechenden Abschnitt (34), dessen Radius von einem Mindestwert (R₀) aus ansteigt, einen zweiten, der Schenkelregion von den Knien bis zum oberen Schenkelende entsprechenden Abschnitt, dessen Radius von dem Mindestwert (R₀) aus ansteigt, einen dritten, dem Hüftbereich vom oberen schenkelende bis zur Taille entsprechenden Abschnitt (35), dessen Radius mit dem Mindestwert (R₀) konstant ist, und einen vierten, der Rückenregion von der Taille bis zu den Schultern entsprechenden vierten Abschnitt aufweist, deren Radius vom Mindestwert (R₀) aus ansteigt.

7. Duschsystem nach einem der Ansprüche 1 bis 6, dadurch gekennzeichnet, daß der Halterungsrahmen (42) aus einzelnen, voneinander unabhängigen Sektoren (42a, 42b) besteht, die jeweils durch getrennte, voneinander unabhängige Betätigungsmittel (43a, 43b) betätigt werden.

8. Duschsystem nach einem der Ansprüche 1 bis 7, dadurch gekennzeichnet, daß Mittel (38) vorgesehen sind, mit denen der Wasserdruck gleichzeitig mit der Geschwindigkeit des Halterungsrahmens (9, 42, 44) und in gleicher Richtung veränderbar ist.

9. Duschsystem nach Anspruch 8, dadurch gekennzeichnet, daß die Mittel (38) im Verlauf der Abwärtsbewegungen des Halterungsrahmens (9, 42, 44) oder bei dessen Übergang von einer Körperregion des Patienten zur nächst höheren der Wasserdruck oder der Druck der Luft/Wassermischung auf einen Wert von praktisch Null reduziert wird.

10. Duschsystem nach einem der Ansprüche 1 bis 9, dadurch gekennzeichnet, daß die Düsen (7) hinsichtlich ihrer Position und Ausrichtung verstellbar sind.

11. Massageduschkabine (1), dadurch gekennzeichnet, daß sie mit einem Massageduschsystem (6) nach den Ansprüchen 1 bis 10 ausgestattet ist.

12. Durchkabine nach Anspruch 11, dadurch gekennzeichnet, daß dichte Wände (2, 3, 4, 5) vorgesehen sind, die zumindest teilweise mit Wasser gefüllt werden können, wobei das Massageduschsystem (6) für eine Bewegung des Halterungsrahmens (9, 42, 44) und die Funktion der Düsen (7) im Wasser ausgebildet ist.
